# EUROPÄISCHE PATENTSCHRIFT

(11) **EP 1 926 113 B1**
(45) Veröffentlichungstag und Bekanntmachung des Hinweises auf die Patenterteilung: **05.01.2011**
(21) Anmeldenummer: 07020994.5
(22) Anmeldetag: 26.10.2007
(51) Int. Cl.: H01H 3/14, E05F 15/00

(54) **Schaltelement für motorisch bewegte Türen, Tore oder dgl. und Montageverfahren hierzu**
Switching element for powered doors, gates or similar and assembly method therefor
Elément de commutation pour portes, portails ou analogues motorisés et son procédé de montage

(30) Priorität: 23.11.2006 DE 102006055706
(43) Veröffentlichungstag der Anmeldung: 28.05.2008
(73) Patentinhaber: Bircher Reglomat AG, 9042 Speicher (CH)
(72) Erfinder: Lexer, Christof, 79798 Jestetten (DE)
(74) Vertreter: Weiss, Peter

(56) Entgegenhaltungen:
- EP-A- 0 791 716
- DE-U1- 8 608 064
- DE-U1- 29 808 292

## Beschreibung

Die Erfindung betrifft ein Auflaufprofil, insbesondere für mit einem Antrieb versehene Türen oder Tore, das auf ein Drucksignal reagiert, mit einem Gummiprofil, das eine Schaltkammer zur Aufnahme von mindestens einer kraftbetätigbaren Schaltleiste und/oder einer Druckwellenkontakteinrichtung als Schaltelement/e und eine Auflaufleiste aufweist, die kraftübertragend mit der Schaltkammer in Verbindung steht, wobei der lichte Querschnitt der Schaltkammer in seiner Grösse veränderbar ist sowie ein Verfahren zu deren Montage.

Das erfindungsgemässe Auflaufprofil soll hierbei ganz allgemein überall dort Verwendung finden, wo es z. B. aus Sicherheitsgründen darauf ankommt, motorisch bewegte Türen oder Tore in allen ihren Ausführungsvarianten gezielt zu stoppen und/oder zurückzufahren, wenn diese auf ein Hindernis oder eine Begrenzung stossen.

Die DE 298 04 732 U1 zeigt beispielsweise ein derartiges Auflaufprofil, welches an einem Rolltor, mit in Führungsschienen laufendem Panzer, aus ineinandergeschobenen Stäben angebracht ist, und zwar an dem untersten Stab als Endleiste in der Form eines elastischen Auflaufprofils aus Gummi. Hierbei besitzt das Auflaufprofil eine obere Schaltkammer zur Aufnahme einer kraftübertragbaren Schaltleiste und eine untere Kammer für eine Druckwellenkontaktdetektion, wobei die beiden Kammern zur Druckübertragung mit einem Steg miteinander verbunden sind. Ziel dieser Doppelkammerkonstruktion eines Schaltelements ist die Vereinfachung der Lagerhaltung, d. h. wo früher je nach Anwendung einer Schaltleiste oder einer Druckwelleneinrichtung zwei separate Schaltelemente nötig waren, hat man hier beide Systeme in einem Schaltelement vereinigt, sodass dieses alternativ verwendet werden kann.

In der DE 298 08 292 U1 wird ein Abschlussprofil aus Gummi für vertikal heb- und absenkbare Torblätter gezeigt. Die in Schließrichtung voraus laufenden Kanten oder Ränder sind mit einem rohrförmigen Kanal versehen, in dem eine auf Druck ansprechende Schalteinrichtung angeordnet ist. Da die Schalteinreichung auf Druck ansprechen kann, ist der lichte Querschnitt der Schaltkammer in seiner Grösse im Betrieb des Schaltelements veränderbar. Die Kontaktleisten können nur durch eine Änderung des Seitenlängenverhältnisses der Kammer zusammengedrückt werden. Der Druck wird über die Prüfstäbe übertragen. Die beschriebene Schalteinrichtung ist empfindlicher, also schon bei geringeren Kräften ansprechend, gestaltet. Das wird dadurch gelöst, dass die Wand des Kanals in ihrem unteren Bereich mit Schlitzen versehen ist. Durch diese Schlitze werden leicht verformbare Streifen und Randstreifen geschaffen, so dass die im Kanal angeordnete Schalteinrichtung schon bei sehr viel geringeren, auf das Abschlussprofil wirkenden Kräften betätigt wird.

Die vorliegende Erfindung geht von einem Auflaufprofil nach dem Stand der Technik aus, das nur eine Schaltkammer aufweist, die primär zur Aufnahme einer kraftbetätigbaren Schaltleiste und/oder Druckwellenkontakteinrichtung als Schaltelement dient. Hierbei hat sich gezeigt, dass bei der Montage des Auflaufprofils nach dem Stand der Technik das Einschieben der Schaltleiste in die Schaltkammer, die ja einen langen Gummischlauch darstellt, oft mit Schwierigkeiten verbunden ist, da zum einen der Reibungswiderstand des Gummis vorhanden ist und zum andern der Querschnitt der Schaltleiste mit dem lichten Querschnitt der Schaltkammer entweder nicht ausreichend übereinstimmt oder die Toleranzen zwischen den beiden Querschnittsformen sehr eng sind. Würde man den lichten Querschnitt der Schaltkammer von vornherein etwas grösser als den Querschnitt der Schaltleiste gestalten, damit ein loses Einschieben der Schaltleiste möglich ist, dann würde die Schaltgenauigkeit darunter leiden, da die Schaltleiste zu locker sitzt.

Der Erfindung liegt daher die Aufgabe zugrunde, ein verbessertes Auflaufprofil der eingangs genannten Art zu schaffen, welches auf der einen Seite ein leichtes Einführen der Schaltleiste in die Schaltkammer zulässt, aber auf der anderen Seite einen spielfreien Sitz der Schaltleiste in der Schaltkammer im betriebsfertigen Zustand gewährleistet, wobei gleichzeitig ein hoher Sicherheitsstandard bei den Schaltzyklen gegeben sein muss.

Diese Aufgabe wird erfindungsgemäss dadurch gelöst, das die Schaltkammer schwenkbare Hebelarme, wie Flansche, Stege, Vorsprünge oder dgl. zugeordnet sind, durch weiche die Schaltkammer beim Schwenken für eine Montage des Auflaufprofils in ihrer Grösse veränderbar ist, wobei das Schaltelement vor dem Schwenken der Hebelarme zur Montage in die Schaltkammer eingesetzt und durch das Schwenken der Hebelarme zur Montage spielfrei in der Schaltkammer festgehalten ist.

Diese Massgabe hat vorteilhaft zur Folge, dass der lichte Querschnitt der Schaltkammer um einiges grösser hergestellt werden kann als der eigentliche Querschnitt der Schaltleiste, sodass diese relativ leicht in die schlauchartige Schaltkammer eingeführt bzw. gesteckt werden kann, was darüber hinaus auch Montagezeit einspart. Ferner werden dadurch Herstellungstoleranzen der Innenmasse der Schaltkammer ausgeglichen, d. h. ein weniger genaues Extrudieren ist dadurch möglich, was wiederum die Herstellungskosten senkt. Schließlich wird durch das nachträgliche Verkleinern der Schaltkammer ein fester Sitz der Schaltleiste in der Schaltkammer erreicht, was eine spielfreie Kraftübertragung sicherstellt, wodurch ein sensibleres, schnelleres und optimierteres Ansprechen bzw. Schalten der Schaltleiste bei äußerer Kraftbeaufschlagung auf das Auflaufprofil erreicht wird. Die Schaltleiste kann auch als Schaltstreifen ausgebildet sein, der in die Schaltkammer einziehbar oder auch einextrudierbar sein kann. Als Schaltstreifen können auch zwei Kontaktleisten, die gegenüberliegend in der Schaltkammer angeordnet sind, dort vorgesehen sein, die durch die entsprechende Querschnittsveränderung dann näher zu Verbesserung des Ansprechverhaltens aneinander rücken, jedoch sich nur bei Druckbeaufschlagung zur Erzeugung des Schaltsignals berühren. Dies soll ebenfalls im Rahmen der vorliegenden Erfindung liegen.

Zur Erreichung der erfinderischen Lösung ist es auch zweckmässig, die Wandung der Schaltkammer zumindest im Bereich der kraftübertragenden Verbindung der Auflaufleiste dünner auszubilden als im Bereich der an die Schaltkammer angebrachten Flansche, Stege, Vorsprünge oder dgl. Dadurch wird eine höhere Flexibilität des die Schaltleiste im wesentlichen abdeckenden Bereichs erreicht, sodass dieser durch die Bewegung der mit der Schaltkammer in Verbindung stehenden Hebelarme, wie Flansche, Stege, Vorsprünge oder dgl., praktisch über die Schaltleiste gespannt werden kann, wodurch diese unverrückbar in der Schaltkammer gehalten ist.

Ferner ist es zweckmässig, den lichten Querschnitt der Schaltkammer symmetrisch, z. B. rechteckartig zu gestalten, und dann die derart gestaltete Schaltkammer mit ihrer Haupterstreckung annähernd rechtwinklig zur Haupterstreckung der Auflaufleiste anzuordnen. Somit ist es von der Statik und von der Kraftübertragung der Auflaufleiste her gesehen von Vorteil, dass diese als Mehrfachprofil ausgebildet wird. Dabei kann die äussere Form der Auflaufleiste im Querschnitt annähernd einem gleichschenkligen Dreieck entsprechen. Im Inneren dieses Dreiecks kann ebenfalls ein annähernd gleichschenkliges Dreieck angeordnet sein, das sich in seiner Lage spiegelbildlich zum dreieckförmigen Hohlprofil der Auflaufleiste befindet.

Hierbei ist das spiegelbildlich zum dreieckförmigen Hohlprofil der Auflaufleiste angeordnete, annähernd gleichschenklige, innere Dreiecksprofil mit seiner Spitze vorzugsweise mittig mit der dünner ausgebildeten Wandung der Schaltkammer verbunden, wogegen die der Spitze gegenüber liegenden Eckpunkte des inneren Hohlprofils mit der jeweiligen Innenwand der Auflaufleiste verbunden sind. Dadurch wird vorteilhaft sichergestellt, dass hier der so genannte Schlittschuheffekt auftritt, d. h. zumindest im Kontaktbereich mit der Schaltkammer ist der vorgesehene Verbindungssteg relativ schmal ausgebildet, sodass von außen auf die Auflaufleiste einwirkende Kräfte gezielt zur Schaltkammer und somit auf die Schaltleiste übertragen werden können. Zu diesem Zweck ist es ferner empfehlenswert, zumindest die annähernd gleichseitigen Schenkel des Dreiecksprofils der Auflaufleiste mit einer geringeren Wandstärke auszubilden als die des inneren, annähernd gleichschenkligen Dreiecksprofils.

Um zu gewährleisten, dass durch die Bewegung der Flansche, Stege, Vorsprünge der lichte Querschnitt der Schaltkammer ausreichend verändert wird, ist es von Vorteil, die Wandung des Bodens der Schaltkammer dicker auszubilden als ihre übrigen Wandbereiche, wobei dieser dann gleichzeitig die kurze Seite des annähernd gleichschenkligen Hohlprofils der Auflaufleiste darstellt und beidseitig z. B. in Flansche übergehen kann, die dann jeweils über einen vorzugsweise spitzwinkligen Anschlussabschnitt an die Schaltkammer angrenzen. Dabei verlaufen diese Flansche im nicht montierten Zustand des erfindungsgemässen Auflaufprofils annähernd rechtwinklig zur Haupterstreckung der Auflaufleiste und besitzen zweckmässigerweise an ihren freien Enden hinterschnittene Nuten zum späteren Einrasten in eine Profilschiene.

Neben der Ausführung mit Flanschen, ist es ganz allgemein auch möglich, dass vom Boden der Schaltkammer Stege oder Vorsprünge ausgehen, deren Anordnung so gewählt ist, dass bei einer Veränderung ihrer gegenseitigen Lage zueinander der lichte Querschnitt der Schaltkammer durch Hebelwirkung in seiner Grösse verändert, und zwar hauptsächlich verkleinert wird. Dabei können die Stege oder Vorsprünge gespreizt angeordnet sein und gleichzeitig Verdickungen, wie Füsse, aufweisen, um mit diesen unter Spannung in eine Halteschiene eingerastet zu werden.

Als weitere Möglichkeit, um der gestellten Aufgabe gerecht zu werden, nämlich einen hohen Sicherheitsgrad des erfindungsgemässen Auflaufprofils zu erreichen, kann vorgesehen werden, dass in der Schaltkammer zusätzlich zur Schaltleiste eine an sich bekannte Druckwellenkontakteinrichtung vorgesehen wird.

Da sich die einer Auflaufleiste möglicherweise entgegensetzenden Hindernisse punktuell, flächig oder linienförmig auf die Auflaufleiste einwirken können, kann es zweckmässig sein, die möglichen Signale der Schaltleiste und die der Druckwellenkontakteinrichtung gemeinsam auszuwerten, d. h. diese Einrichtungen parallel zu schalten. Beide Einrichtungen reagieren unterschiedlich auf eine Krafteinwirkung, d. h. Druckwellenschalter sprechen z. B. bei dynamischen Kräften schneller an als bei einer flächigen Krafteinwirkung, wobei diese dafür bei hohen Druckkräften leichter beschädigt werden können als Schaltleisten, wobei letztere aber wiederum erst auf eine relativ höhere Druckkraft, sei diese flächig oder linienförmig, reagieren. Insgesamt ergänzen sich daher beide Einrichtungen, was einen großen Sicherheitsvorteil durch die gemeinsame Signalauswertung darstellt, d. h. es ist sichergestellt, dass das so ausgerüstete Auflaufprofil auf jede denkbare Krafteinwirkung anspricht und die Tür oder das Tor in seiner motorischen Bewegung anhält bzw. stoppt und gegebenenfalls zurückfährt.

Bei der Montage eines erfindungsgemässen Auflaufprofils kommt der synergetische Effekt der vorgeschlagenen Massnahmen erst richtig zum Tragen. Hierbei wird zunächst die Schaltleiste in die Schaltkammer eingebracht und danach der rechte Flansch im und der linke Flansch entgegen dem Uhrzeigersinn jeweils um etwa 90° geschwenkt, bis die Flansche parallel zur Haupterstreckungsachse der Auflaufleiste stehen, wobei die Flansche dabei gleichzeitig mit ihren freien Enden mit der Profilschiene verbunden werden, und zwar derart, dass sie mit ihren endseitigen hinterschnittenen Nuten in entsprechend komplementär ausgebildete Vorsprünge der Profilschiene einrasten.

Dieses rechtwinkelige Umklappen oder Schwenken der Flansche erfolgt vorteilhaft über die spitzwinkligen Anschlussabschnitte, die beidseitig an die Schaltkammer angrenzen und jeweils wie eine Art Scharnier wirken. Durch da Umklappen wird eine Zugkraft auf den dünner ausgebildeten oberen Bereich der Schaltkammer ausgeübt, sodass sich der lichte Querschnitt der Schaltkammer verkleinert und deren Wandung stramm und spielfrei an der Schaltleiste anliegt.

Für den Fall, dass statt den oben beschriebenen Flanschen Stege oder Vorsprünge vorgesehen werden, läuft die Montage des Auflaufprofils ähnlich ab, wobei dann lediglich die Stege oder Vorsprünge derart gegeneinander gedrückt werden, dass sie dabei mit ihren verdickten oder abgewinkelten freien Enden nach einem Entspannungsweg in die Halteschiene, die entsprechend der verdickten oder abgewinkelten freien Enden der Stege oder Vorsprünge ausgebildete Ausnehmungen aufweist, einrasten.

Bei einer Kombination einer Druckwellenkontakteinrichtung mit einer Schaltleiste in einer Schaltkammer erfolgt die Montage eines derartig aufgebauten Auflaufprofils im Prinzip wie beschrieben. Lediglich zu Beginn der Montage werden dann beide Einrichtungen hintereinander in die Schaltkammern eingeschoben.

Weitere Merkmale und Vorteile der vorliegenden Erfindung ergeben sich aus der nachfolgenden Beschreibung mehrerer Ausführungsbeispiele in Verbindung mit der Zeichnung; es zeigen:
- Fig. 1: einen Querschnitt eines Auflaufprofils mit einer nicht gespannten Schaltkammer, in die eine Schaltleiste eingesetzt ist,
- Fig. 2: den Querschnitt des Auflaufprofils gemäss Fig. 1, jedoch mit durch die Hebelwirkung der nach unten gebogenen und durch eine Profilschiene gehaltenen Flansche in der Schaltkammer eingespannten Schaltleiste,
- Fig. 3: einen Querschnitt eines Auflaufprofils mit eingespannter Schaltleiste hervorgerufen durch in eine Halteschiene gespreizte Stege,
- Fig.4: einen Querschnitt eines Auflaufprofils mit einer spannungslosen Schaltkammer, in die eine Schaltleiste und eine Druckwellenkontakteinrichtung eingesetzt sind,
- Fig. 5: den Querschnitt des Auflaufprofils gemäss Fig. 4, jedoch mit durch die Hebelwirkung der geschwenkten und durch eine Profilsschiene gehaltenen Flansche in der Schaltkammer eingespannten Schaltleiste und Druckwelleneinrichtung und
- Fig. 6: ein vereinfachtes Schaltschema einer Parallelschaltung der Schaltleiste und Druckwellenkontakteinrichtung gemäss Fig. 5.

In Fig. 1 ist der Querschnitt eines Auflaufprofils 1 in einem ungespannten Zustand dargestellt. Es besteht im wesentlichen aus einem Gummihohlprofil mit einer Auflaufleiste 2 und zwei jeweils in einem etwa rechten Winkel von dieser abstehenden Flansche 3.1 und 3.2.

Die Auflaufleiste 2 selbst ist als Mehrfachhohlprofil ausgebildet, dessen äussere Form im Querschnitt annähernd einem gleichschenkligen Dreieck 4 mit einer abgerundeten Spitze 5 entspricht, während sich im Inneren dieses Dreiecks 4 ein ebenfalls annähernd gleichschenkliges Dreieck 6 befindet, das in seiner Lage spiegelbildlich zum dreieckförmigen Hohlprofil 4 der Auflaufleiste 2 angeordnet ist und eine rechteckartige Schaltkammer 7 mit einer bereits eingesetzten Schaltleiste 8 besitzt, deren Haupterstreckung annähernd rechtwinklig zur Haupterstreckung der Auflaufleiste 2 verläuft. Hierbei ist das inneren Dreieckprofil 6 mit seiner Spitze über einen schmalen Steg 9 mittig mit der oberen Wandung der Schaltkammer 7 - bezeichnet mit 10 - verbunden, wogegen die der Spitze gegenüberliegenden Eckpunkte - bezeichnet mit 11.1 und 11.2 - des inneren Hohlprofils 6 mit der jeweiligen Innenwand der Auflaufleiste 2 verbunden sind.

Als Schaltleiste 8 können auch eine oder mehrere Schaltleisten in die Schaltkammer eingesetzt sein. Diese können nach dem Herstellen des Mehrfach-Hohlprofiles der Auflaufleiste 2 oder sogar beim Extrudieren gleichzeitig in die Schaltkammer 7 einsetzbar sein, um bei Querschnittsveränderung der Schaltkammer 7 ein besseres optimierteres Schaltverhalten oder Ansprechverhalten zu erhalten.

Die obere Wandung 10 der Schaltkammer 7 ist auf der Seite des schmalen Steges 9, der als kraftübertragende Verbindung zur Auflaufleiste 2 dient, dünner ausgebildet als die mit Boden 12 bezeichnete Wandung im Bereich der an die Schaltkammer 7 angebrachten Flansche 3.1 und 3.2. Ferner besitzt das Dreieckprofil 4 der Auflaufleiste 2 eine geringere Wandstärke als das innere Dreieck 6, und zwar etwa im Verhältnis 1 : 2.

Der Boden 12 der Schaltkammer 7, welcher gleichzeitig die kurze Seite des annähernd gleichschenkligen Dreieckhohlprofils 4 der Auflaufleiste 2 darstellt, geht beidseitig jeweils unter Zwischenschaltung eines spitzwinkligen Anschlussabschnitts 13.1 bzw. 13.2 in die Flansche 3.1 bzw. 3.2 über, wobei die Anschlussabschnitte 13.1 bzw. 13.2 mit ihrer jeweiligen Spitze in die seitlichen Wandungen des Dreieckprofils 4 der Auflaufleiste 2 übergehen.

Die Flansche 3.1 und 3.2 verlaufen im uneingebauten Zustand des Auflaufprofils 1 annähernd rechtwinklig zur Haupterstreckung der Auflaufleiste 2 und besitzen an ihren freien Enden hinterschnittene Nuten 14.1 bzw. 14.2 und 15.1 bzw. 15.2 zum Einrasten einer in Fig. 2 gezeigten uförmigen Profilschiene 16, welche komplementär ausgebildete Vorsprünge 17.1 bzw. 17.2 und 18.1 bzw.18.2 aufweist.

In Fig. 3 ist ein weiteres Ausführungsbeispiel eines Auflaufprofils 20 mit einer identisch aufgebauten Auflaufleiste 2 gezeigt, wobei hier die Flansche 3.1 und 3.2 durch gespreizte Stege 21.1 und 21.2 ersetzt sind. Letztere besitzen jeweils endseitig abgewinkelte Füsse 22.1 bzw. 22.2, die unter Spannung in entsprechende Ausnehmungen 23.1 bzw. 23.1 einer u-förmig ausgebildeten Halteschiene 24 eingerastet sind.

In Fig. 4 und 5 ist ein weiteres Ausführungsbeispiel eines Auflaufprofils 25 mit praktisch identischem Aufbau wie das in Fig. 1 und 2 gezeigte Auflaufprofil 1 gezeigt, bei welchem lediglich in die Schaltkammer 7 sowohl eine Schaltleiste 26 als auch eine Druckwellenkontakteinrichtung 27 eingesetzt sind. Letztere sind zu einer gemeinsamen Auswertung ihrer durch äussere Druckkräfte verursachten Signale - angedeutet durch den Pfeil 28 in Fig. 6 - parallel geschaltet.

Montiert werden die erfindungsgemässen Auflaufprofile 1 bzw. 25 wie folgt: Ausgehend von der Situation der Gummihohlprofile wie in Fig. 1 und Fig. 4 dargestellt, wird zunächst die Schaltleiste 8 (Fig. 1) bzw. die Schaltleiste 26 und die Druckwellenkontakteinrichtung 27 (Fig. 4) in die jeweilige Schaltkammer 7 eingeschoben, welche in der abgewinkelten gestreckten Lage der Flansche 3.1 bzw. 3.2 jeweils den grössten lichten Querschnitt aufweist, so dass sich die an sich bekannten Schaltleisten 7 bzw. 26 wie auch der an sich bekannte Druckwellenschalter als Druckwellenkontakteinrichtung mühelos in die jeweilige Schaltkammer 7 einschieben lassen.

Hervorgehoben sei in diesem Zusammenhang noch der Vorteil, dass es aufgrund der vorliegenden Gestaltung des Gummiprofils möglich ist, dieses als Halbzeug platzsparend zu lagern und zu transportieren, und zwar indem die abgewinkelten Flansche 3.1 und 3.2 in Richtung der Spitze 5 der Auflaufleiste 2 soweit hochgebogen werden, bis sie an dieser anliegen, wobei dann die Flansche 3.1 und 3.2 in dieser Stellung z. B. durch einen quer über diese gestülpten Gummiring gehalten werden können.

In Fig. 1 bzw. Fig. 4 sind die in die jeweilige Schaltkammer 7 eingeschobenen Schaltleisten 8 sowie 26 bzw. Druckwellenschalter 27 übertrieben hoch bzw. in den Fig. 2, 3 und 5 übertrieben niedrig dargestellt, um den Effekt der vorliegenden Erfindung deutlicher herauszustellen. In beiden Fällen ist die Veränderung des lichten Querschnitts der jeweiligen Schaltkammer 7 durch die Pfeile 29.1 und 29.2 angedeutet. Gleichzeitig wird diese Veränderung wie auch die erforderliche Montagebewegung durch einen dicken Pfeil 30 aufgezeigt.

Bei dieser eben erwähnten Montagebewegung, angezeigt durch den dicken Pfeil 30, wird der rechte Flansch 3.1 im Uhrzeigersinn und der linke Flansch 3.2 entgegen dem Uhrzeigersinn jeweils um etwa 90° geschwenkt, und zwar bis die Flansche 3.1 und 3.2 parallel zur Haupterstreckungsachse der Auflaufleiste 2 stehen. Hierbei werden gleichzeitig die freien Enden der Flansche 3.1 und 3.2 mit der Profilschiene 17 verbunden und zwar derart, dass sie mit ihren endseitigen hinterschnittenen Nuten 15.1 und 15.2 bzw. 16.1 und 16.2 in die entsprechend komplementär ausgebildeten Vorsprünge 18.1 und 18.2 bzw. 19.1 und 19.2 der Profilschiene 17 einrasten. Durch diese Hebelwirkung der Flansche 3.1 und 3.2 über die spitzwinkligen Anschlussabschnitte 13.1 und 13.2 wird vorteilhaft eine Verkleinerung des lichten Querschnitts der jeweiligen Schaltkammer 7 erreicht, sodass die darin eingeschobenen Schaltelemente 8 bzw. 26 und 27 spielfrei fest gehalten sind, was eine einwandfreie Schaltfolge, d. h. ein sensibles Ansprechen der Auflaufleiste auf eventuelle Hindernisse gewährleistet.

Bezüglich des Auflaufprofils 20 in Fig. 3 erfolgt die Montage zunächst wie eben beschrieben, d. h. in dessen Schaltkammer 7 wird die Schaltleiste 8 bzw. werden die beiden Schaltelemente 26 und 27 eingebracht (diese Phase ist hier nicht dargestellt) und dann die Stege 21.1 und 21.2 derart entsprechend den Pfeilen 31.1 und 31.2 gegeneinander zusammengedrückt, dass sie dabei mit ihren abgewinkelten Füssen 22.1 und. 22.2 nach einem bestimmten Entspannungsweg in die Ausnehmungen 23.1 und 23.2 der u-förmig ausgebildeten Halteschiene 24 einrasten. Auch durch diese Hebelwirkung erfolgt hier eine Verkleinerung des lichten Querschnitts der Schaltkammer 7 und damit in dieser ein spielfreier Sitz der Schaltelemente.

Selbstverständlich ist die vorliegende Erfindung nicht auf die spezielle Ausbildung der Flansche 3.1 und 3.2 oder die Stege 21.1 und 21.2 beschränkt, denn diese können auch z. B. als Vorsprünge, Nasen und dgl. ausgebildet sein. Entscheidend ist vielmehr der Gedanke, das Einführen der Schaltleisten und dgl. in die Schaltkammern bei derartigen Auflaufprofilen zu erleichtern, sodass nicht nur Arbeitszeit sondern auch Herstellungskosten aufgrund von weniger genauen Fertigungstoleranzen eingespart werden können. Dies wiederum kann durch spezielle an den Schaltkammern angebrachte Hebelarme erreicht werden, die eine bestimmte Hebelwirkung auf die Wandung der Schaltkammern ausüben, sodass diese gestrafft werden kann, damit ein spielfreier Sitz der Schaltelemente in dieser erhalten wird, was mit der vorliegenden Erfindung vorteilhaft der Fall ist.

**Bezugszeichenliste**

| | | | | | |
|---|---|---|---|---|---|
| 1 | Auflaufprofil | 34 | | 67 | |
| 2 | Auflaufleiste | 35 | | 68 | |
| 3 | Flansche | 36 | | 69 | |
| 4 | äusseres Dreieck | 37 | | 70 | |
| 5 | runde Spitze | 38 | | 71 | |
| 6 | inneres Dreieck | 39 | | 72 | |
| 7 | Schaltkammer | 40 | | 73 | |
| 8 | Schaltleiste | 41 | | 74 | |
| 9 | schmaler Steg | 42 | | 75 | |
| 10 | obere Wandung | 43 | | 76 | |
| 11 | Eckpunkte | 44 | | 77 | |
| 12 | Boden | 45 | | 78 | |
| 13 | Anschlussabschnitt | 46 | | 79 | |
| 14 | hinterschnitte Nuten | 47 | | | |
| 15 | hinterschnitte Nuten | 48 | | | |
| 16 | Profilschiene | 49 | | | |
| 17 | komplementäre Vorsprünge | 50 | | | |
| 18 | komplementäre Vorsprünge | 51 | | | |
| 19 | ------------------------- | 52 | | | |
| 20 | Auflaufprofil | 53 | | | |
| 21 | gespreizte Stege | 54 | | | |
| 22 | abgewinkelte Füsse | 55 | | | |
| 23 | Ausnehmungen | 56 | | | |
| 24 | Halteschiene | 57 | | | |
| 25 | Auflaufprofil | 58 | | | |
| 26 | Schaltleiste | 59 | | | |
| 27 | Druckwelleneinrichtung | 60 | | | |
| 28 | gemeinsame Auswertung | 61 | | | |
| 29 | Dickenänderung | 62 | | | |
| 30 | dicker Pfeil | 63 | | | |
| 31 | Zusammendrücken | 64 | | | |
| 32 | | 65 | | | |
| 33 | | 66 | | | |

## Patentansprüche

1. Auflaufprofil, insbesondere für mit einem Antrieb versehene Türen oder Tore, das auf ein Drucksignal reagiert, mit einem Gummiprofil, das eine Schaltkammer (7) zur Aufnahme von mindestens einer kraftbetätigbaren Schaltleiste (8) und/oder einer Druckwellenkontakteinrichtung (27) als Schaltelement/e und eine Auflaufleiste (2) aufweist, die kraftübertragend mit der Schaltkammer (7) in Verbindung steht, wobei der lichte Querschnitt der Schaltkammer (7)in seiner Grösse veränderbar ist,
**dadurch gekennzeichnet,**
**das** der Schaltkammer (7) schwenkbare Hebelarme, wie Flansche (3.1, 3.2), Stege (21.1, 21.2), Vorsprünge oder dgl. zugeordnet sind, durch welche die Schaltkammer (7) beim Schwenken für eine Montage des Auflaufprofils (1, 20, 25) in ihrer Grösse veränderbar ist, wobei das Schaltelement (8, 27) vor dem Schwenken der Hebelarme (3.1,3.2, 21,1, 21,2) zur Montage in die Schaltkammer (7) eingesetzt und durch das Schwenken der Hebelarme (3.1,3.2, 21,1, 21,2) zur Montage spielfrei in der Schaltkammer (7) festgehalten ist.

2. Auflaufprofil nach Anspruch 1, **dadurch gekennzeichnet, dass** die Wandung (9) der Schaltkammer (7) zumindest im Bereich ihrer kraftübertragenden Verbindung (8) zur Auflaufleiste (2) dünner ausgebildet ist als die Wandung (12) im Bereich der an die Schaltkammer (7) angebrachten Flansche 3.1, 3.2), Stege (21.1, 21.2), Vorsprünge oder dgl..

3. Auflaufprofil nach Anspruch 2, **dadurch gekennzeichnet, dass** der lichte Querschnitt der Schaltkammer (7) eine symmetrische Form aufweist, die vorzugsweise rechteckartig ausgebildet ist.

4. Auflaufprofil nach Anspruch 3, **dadurch gekennzeichnet, dass** der rechteckartig ausgebildete lichte Querschnitt der Schaltkammer (7) in seiner Haupterstreckung annähernd rechtwinklig zur Haupterstreckung der Auflaufleiste (2) verläuft.

5. Auflaufprofil nach wenigstens einem der Ansprüche 1 bis 4, **dadurch gekennzeichnet, dass** die Auflaufleiste (2) als Mehrfachhohlprofil ausgebildet ist, dessen äussere Form im Querschnitt annähernd einem gleichschenkligen Dreieck (4) entspricht, während sich im Inneren dieses Dreiecks (4) ein ebenfalls annähernd gleichschenkliges Dreieck (6) befindet, das in seiner Lage spiegelbildlich zum dreieckförmigen Hohlprofil der Auflaufleiste (2) angeordnet ist.

6. Auflaufprofil nach Anspruch 5, **dadurch gekennzeichnet, dass** das spiegelbildlich zum dreieckförmigen Hohlprofil der Auflaufleiste (2) angeordnete annähernd gleichschenklige innere Dreieckprofil (6) mit seiner Spitze (9) vorzugsweise mittig mit der dünner ausgebildeten Wandung (10) der Schaltkammer (7) verbunden ist, wogegen die der Spitze (9) gegenüber liegenden Eckpunkte (11.1, 11.2) des inneren Hohlprofils mit der jeweiligen Innenwand der Auflaufleiste (2) verbunden sind.

7. Auflaufprofil nach Anspruch 6, **dadurch gekennzeichnet, dass** die Spitze (5) des annähernd gleichschenkligen Dreieckprofils (4) der Auflaufleiste (2) abgerundet ausgebildet ist.

8. Auflaufprofil nach wenigstens einem der Ansprüche 5 bis 7, **dadurch gekennzeichnet, dass** zumindest die annähernd gleichseitigen Schenkel des Dreieckprofils (4) der Auflaufleiste (2) eine geringere Wandstärke aufweisen als das innere annähernd gleichschenklige Dreieckprofil (6).

9. Auflaufprofil nach wenigstens einem der vorhergehenden Ansprüche, **dadurch gekennzeichnet, dass** die Wandung des Bodens (12) der Schaltkammer (7) dicker oder stabiler ausgebildet ist als ihre übrigen Wandbereiche.

10. Auflaufprofil nach Anspruch 9, **dadurch gekennzeichnet, dass** der Boden (12) der Schaltkammer (7) gleichzeitig die kurze Seite des annähernd gleichschenkligen Dreieckhohlprofils (4) der Auflaufleiste (2) darstellt und beidseitig in Flansche (3.1, 3.2) übergeht, die jeweils über einen vorzugsweise spitzwinkligen Anschlussabschnitt (13.1, 13.2) an die Schaltkammer (7) angrenzen.

11. Auflaufprofil nach Anspruch 10, **dadurch gekennzeichnet, dass** die spitzwinkligen Anschlussabschnitte (13.1, 13.2) mit ihrer jeweiligen Spitze in die seitlichen Wandungen des Dreieckprofils (4) der Auflaufleiste (2) übergehen.

12. Auflaufprofil nach Anspruch 10 oder 11, **dadurch gekennzeichnet, dass** die Flansche (3.1, 3.2) im Zustand vor der Montage des Auflaufprofils (1 bzw. 25) annähernd rechtwinklig zur Haupterstreckung der Auflaufleiste (2) verlaufen.

13. Auflaufprofil nach wenigstens einem der Ansprüche 10 bis 12, **dadurch gekennzeichnet, dass** die Flansche (3.1, 3.2) an ihren freien Enden insbesondere hinterschnittene Nuten (14.1, 14.2; 15.1, 15.2) zum Einrasten in eine Profilschiene (16) aufweisen.

14. Auflaufprofil nach wenigstens einem der Ansprüche 9 bis 13, **dadurch gekennzeichnet, dass** vom Boden (12) der Schaltkammer (2) Stege (21.1, 21.2) oder Vorsprünge ausgehen, deren Anordnung so gewählt ist, dass bei einer Veränderung ihrer gegenseitigen Lage (31, 32) der lichte Querschnitt der Schaltkammer (7) durch Hebelwirkung in seiner Grösse veränderbar ist.

15. Auflaufprofil nach Anspruch 14, **dadurch gekennzeichnet, dass** die Stege (21.1, 21.2) oder Vorsprünge gespreizt angeordnet sind.

16. Auflaufprofil nach Anspruch 15, **dadurch gekennzeichnet, dass** die Stege (21.1, 21.2) oder Vorsprünge endseitig Verdickungen, wie einen Fuss (22.1, 22.2), aufweisen, mit denen sie unter Spannung in Ausnehmungen (23.1, 23.2) einer Halteschiene (24) einrastbar sind.

17. Auflaufprofil nach wenigstens einem der Ansprüche 1-16, **dadurch gekennzeichnet, dass** die Druckwellenkontakteinrichtung (27) und die Schaltleiste (8) zur gemeinsamen Auswertung (28) ihrer durch äussere Druckkräfte verursachten Signale parallel geschaltet sind.

18. Verfahren zum Montieren eines Auflaufprofils nach wenigstens einem der Ansprüche 1 bis 17, **dadurch gekennzeichnet, dass** zunächst die Schaltleiste (8) in die Schaltkammer (7) eingeschoben wird oder dort bereits eingesetzt ist und danach der rechte Flansch (3.1) im und der linke Flansch (3.2) entgegen dem Uhrzeigersinn jeweils um etwa 90° geschwenkt werden, bis die Flansche (3.1, 3.2) parallel zur Haupterstreckungsachse der Auflaufleiste (2) stehen, wobei die Flansche (3.1, 3.2) dabei gleichzeitig mit ihren freien Enden mit der Profilschiene (16) verbunden werden und zwar derart, dass sie mit ihren endseitig hinterschnittenen Nuten (14.1, 14.2; 15.1, 15.2) in entsprechend komplementär ausgebildeten Vorsprüngen (17.1, 17.2; 18.1, 18.2) der Profilschiene (16) einrasten.

19. Verfahren zum Montieren eines Auflaufprofils nach wenigstens einem der Ansprüche 1 - 9 und 14 - 16, **dadurch gekennzeichnet, dass** zunächst die Schaltleiste (8) in die Schaltkammer (2) eingeschoben wird und danach die Stege (21.1, 21.2) oder Vorsprünge derart gegeneinander zusammengedrückt (31.1, 31.2) werden, dass sie dabei mit ihren verdickten oder abgewinkelten freien Enden (22.1, 22.2) nach einem Entspannungsweg in die Halteschiene (24), welche entsprechend der verdickten oder abgewinkelten freien Enden (22.1, 22.2) der Stege (21.1, 21.2) oder Vorsprünge ausgebildete Ausnehmungen (23.1, 23.2) aufweist, einrasten.

20. Verfahren zum Montieren eines Auflaufprofils nach den Ansprüchen 1 bis 17, **dadurch gekennzeichnet, dass** zunächst die Schaltleiste (26) und die Druckwellenkontakteinrichtung (27) in die Schaltkammer (7) eingebracht werden und danach der rechte Flansch (3.1) im und der linke Flansch (3.2) entgegen dem Uhrzeigersinn jeweils um etwa 90° um geschwenkt werden, bis die Flansche (3.1, 3.2) parallel zur Haupterstreckungsachse der Auflaufleiste (2) stehen, wobei die Flansche (3.1, 3.2) dabei gleichzeitig mit ihren freien Enden mit der Profilschiene (16) verbunden werden und zwar derart, dass sie mit ihren endseitig hinterschnittenen Nuten (14.1, 14.2; 15.1, 15.2) in entsprechend komplementär ausgebildete Vorsprünge (17.1, 17.2; 18.1 18.2) der Profilschiene (16) einrasten.

21. Verfahren zum Montieren eines Auflaufprofils nach den Ansprüchen 1 bis 17, **dadurch gekennzeichnet, dass** Schaltleiste (26) und die Druckwellenkontakteinrichtung (27) in die Schaltkammer (7) eingebracht und danach die Stege (21.1, 21.2) oder Vorsprünge derart gegeneinander zusammengedrückt (31.1, 31.2) werden, dass sie dabei mit ihren verdickten oder abgewinkelten freien Enden (22.1, 22.1) nach einem bestimmten Entspannungsweg in die Halteschiene (24), welche entsprechend der verdickten oder abgewinkelten freien Enden (22.1, 22.2) der Stege (21.1, 21.2) oder Vorsprünge ausgebildete Ausnehmungen (23.1, 23.2) aufweist, einrasten.

## Claims

1. Run-on profile, in particular for powered doors or gates, which reacts to a pressure signal, having a rubber profile which has a switching chamber (7) for receiving at least one force-actuatable switching strip (8) and/or a pressure-wave contact device (27) as switching element(s) and a run-on strip (2) which is in force-transmitting connection with the switching chamber (7), the clear cross-section of the switching chamber (7) being changeable in size,
**characterised**
**in that** the switching chamber (7) is assigned pivotable lever arms, such as flanges (3.1, 3.2), webs (21.1, 2.2), projections or the like, by which, upon pivoting for assembly of the run-on profile (1, 20, 25), the switching chamber (7) can be changed in size, the switching element (8, 27) being inserted into the switching chamber (7) before the pivoting of the lever arms (3.1, 3.2, 21.1, 21.2) for assembly and being firmly held without play in the switching chamber (7) by the pivoting of the lever arms (3.1, 3.2, 21.1, 21.2) for assembly.

2. Run-on profile according to Claim 1, **characterised in that** the wall (9) of the switching chamber (7) is designed thinner, at least in the region of its force-transmitting connection (8) to the run-on strip (2), than the wall (12) in the region of the flanges (3.1, 3.2), webs (21.1, 21.2), projections or the like which are attached to the switching chamber (7).

3. Run-on profile according to Claim 2, **characterised in that** the clear cross-section of the switching chamber (7) has a symmetrical form which is preferably of rectangular shape.

4. Run-on profile according to Claim 3, **characterised in that** the rectangular-shaped clear cross-section of the switching chamber (7) runs, in its main extent, approximately at right angles to the main extent of the run-on strip (2).

5. Run-on profile according to at least one of Claims 1 to 4, **characterised in that** the run-on strip (2) is designed as a multiple hollow profile, the outer form of which corresponds in cross-section approximately to an isosceles triangle (4), while in the interior of this triangle (4) is situated a likewise approximately isosceles triangle (6) which is arranged in its position mirror-inverted with respect to the triangular hollow profile of the run-on strip (2).

6. Run-on profile according to Claim 5, **characterised in that** the approximately isosceles inner triangle profile (6) arranged mirror-inverted with respect to the triangular hollow profile of the run-on strip (2) is connected by its vertex (9) preferably centrally to the thinner-designed wall (10) of the switching chamber (7), whereas the corner points (11.1, 11.2), lying opposite the vertex (9), of the inner hollow profile are connected to the respective inner wall of the run-on strip (2).

7. Run-on profile according to Claim 6, **characterised in that** the vertex (5) of the approximately isosceles triangle profile (4) of the run-on strip (2) is of rounded shape.

8. Run-on profile according to at least one of Claims 5 to 7, **characterised in that** at least the approximately equal sides of the triangle profile (4) of the run-on strip (2) have a lower wall thickness than the inner approximately isosceles triangle profile (6).

9. Run-on profile according to at least one of the preceding claims, **characterised in that** the wall of the bottom (12) of the switching chamber (7) is designed thicker or more stably than the remaining wall regions.

10. Run-on profile according to Claim 9, **characterised in that** the bottom (12) of the switching chamber (7) simultaneously constitutes the short side of the approximately isosceles triangle hollow profile (4) of the run-on strip (4) and merges on both sides into flanges (3.1, 3.2) which each adjoin the switching chamber (7) via a preferably acute-angled connecting section (13.1, 13.2).

11. Run-on profile according to Claim 10, **characterised in that** the acute-angled connecting sections (13.1, 13.2) merge by their respective vertex into the lateral walls of the triangle profile (4) of the run-on strip (2).

12. Run-on profile according to Claim 10 or 11, **characterised in that** the flanges (3.1, 3.2) run approximately at right angles to the main extent of the run-on strip (2) in the state before assembly of the run-on profile (1 and 25, respectively).

13. Run-on profile according to at least one of Claims 10 to 12, **characterised in that** the flanges (3.1, 3.2) have, at their free ends, in particular undercut grooves (14.1, 14.2; 15.1, 15.2) for engaging in a profile rail (16).

14. Run-on profile according to at least one of Claims 9 to 13, **characterised in that** from the bottom (12) of the switching chamber (2) emanate webs (21.1, 21.2) or projections, the arrangement of which is chosen such that upon a change of their mutual position (31, 32) the clear cross-section of the switching chamber (7) can be changed in size by lever action.

15. Run-on profile according to Claim 14, **characterised in that** the webs (21.1, 21.2) or projections are arranged in a spread manner.

16. Run-on profile according to Claim 15, **characterised in that** the webs (21.1, 21.2) or projections have, at their ends, thickenings, such as a foot (21.1, 22.2), by which they can engage under tension in recesses (23.1, 23.2) of a holding rail (24).

17. Run-on profile according to one of Claims 1-16, **characterised in that** the pressure-wave contact device (27) and the switching strip (8) are connected in parallel for joint evaluation (28) of their signals caused by external compressive forces.

18. Method for assembling a run-on profile according to at least one of Claims 1 to 17, **characterised in that** firstly the switching strip (8) is pushed into the switching chamber (7) or has already been inserted therein, and after that the right flange (3.1) is pivoted clockwise, and the left flange (3.2) anticlockwise, each by about 90° until the flanges (3.1, 3.2) are situated parallel to the main extent axis of the run-on strip (2), the flanges (3.1, 3.2) at the same time being connected by their free ends to the profile rail (16), to be precise in such a way that they engage by their undercut grooves (14.1, 14.2; 15.1, 15.2) at the ends in projections (17.1, 17.2; 18.1, 18.2) of the profile rail (16) which are of corresponding complementary shape.

19. Method for assembling a run-on profile according to at least one of Claims 1 - 9 and 14 - 16, **characterised in that** firstly the switching strip (8) is pushed into the switching chamber (2) and after that the webs (21.1, 22.2) or projections are pressed together towards one another (31.1, 31.2) in such a way that, after a tension-release travel, they engage by their thickened or angled free ends (22.1, 22.2) in the holding rail (24), which has recesses (23.1, 23.2) of a shape corresponding to the thickened or angled free ends (22.1, 22.2) of the webs (21.1, 21.2) or projections.

20. Method for assembling a run-on profile according to Claims 1 to 17, **characterised in that** firstly the switching strip (26) and the pressure-wave contact device (27) are introduced into the switching chamber (7) and after that the right flange (3.1) is pivoted clockwise, and the left flange (3.2) anticlockwise, each by about 90° until the flanges (3.1, 3.2) are situated parallel to the main extent axis of the run-on strip (2), the flanges (3.1, 3.2) at the same time being connected by their free ends to the profile rail (16), to be precise in such a way that they engage by their undercut grooves (14.1, 14.2; 15.1, 15.2) at the ends in projections (17.1, 17.2; 18.1, 18.2) of the profile rail (16) which are of corresponding complementary shape.

21. Method for assembling a run-on profile according to Claims 1 to 17, **characterised in that** the switching strip (26) and the pressure-wave contact device (27) are introduced into the switching chamber (7) and after that the webs (21.1, 21.2) or projections are pressed together towards one another (31.1, 31.2) in such a way that, after a certain tension-release travel, they engage by their thickened or angled free ends (22.1, 22.2) in the holding rail (24), which has recesses (23.1, 23.2) of a shape corresponding to the thickened or angled free ends (22.1, 22.2) of the webs (21.1, 21.2) or projections.

## Revendications

1. Profilé en rampe, en particulier pour des portes ou portails munis d'un entraînement, réagissant à un signal de pression, avec un profilé de caoutchouc présentant une chambre de commutation (7) destinée à recevoir au moins une tringle de commutation (8) actionnable par la force et/ou un dispositif de contact d'arbre de pression (27) comme élément(s) de commutation et une tringle en rampe (2) en communication de transmission de force avec la chambre de communtation (7), la section nominale de la chambre de commutation (7) étant variable en grandeur,
**caractérisé par le fait**
**qu'**à la chambre de commutation (7) sont associés des bras de levier pivotants, tels que des brides (3.1, 3.2), des entretoises (21.1, 21.2), des saillies ou autres, par lesquels la chambre de commutation (7) est variable en grandeur lors du pivotement pour un montage du profilé en rampe (1, 20, 25), l'élément de commutation (8, 27) étant, avant le pivotement des bras de levier (3.1, 3.2 ; 21.1, 21,2) pour le montage, placé dans la chambre de commutation (7) et, par le pivotement des bras de levier (3.1, 3.2; 21.1, 21.2) pour le montage, maintenu sans jeu dans la chambre de commutation (7).

2. Profilé en rampe selon la revendication 1, **caractérisé par le fait que** la paroi (9) de la chambre de commutation (7) est, au moins à l'endroit de sa connexion à transmission de force (8) avec la tringle en rampe (2), réalisée plus mince que la paroi (12) à l'endroit des brides (3.1, 3.2), entretoises (21.1, 21.2), saillies ou similaires placées sur la chambre de commutation (7).

3. Profilé en rampe selon la revendication 2, **caractérisé par le fait que** la section nominale de la chambre de commutation (7) présente une forme symétrique qui est réalisée, de préférence, en forme de rectangle.

4. Profilé en rampe selon la revendication 3, **caractérisé par le fait que** la section nominale réalisée en forme de rectangle de la chambre de commutation (7) s'étend, dans son extension principale, environ à angle droit par rapport à l'extension principale de la tringle en rampe.

5. Profilé en rampe selon au moins l'une des revendications 3, **caractérisé par le fait que** la tringle en rampe (2) est réalisée en forme de profilé creux multiple dont la section de la forme extérieure correspond environ à un triangle isocèle (4), tandis qu'à l'intérieur de ce triangle (4) se trouve un triangle (6) également environ isocèle qui est disposé, en position, en image-miroir par rapport au profilé creux triangulaire de la tringle en rampe (2).

6. Profilé en rampe selon la revendication 5, **caractérisé par le fait que** le profilé triangulaire intérieur (6) environ isocèle disposé en image-miroir par rapport au profilé creux triangulaire de la tringle en rampe (2) est connecté par son sommet (9) de préférence au centre à la paroi (10) réalisée plus mince de la chambre de commutation (7), les coins (11.1, 11.2), opposés au sommet (9), du profilé creux étant, par contre, connectés à la paroi intérieure respective de la tringle en rampe.

7. Profilé en rampe selon la revendication 6, **caractérisé par le fait que** le sommet (5) du profilé triangulaire (4) environ isocèle de la tringle en rampe (2) est réalisé arrondi.

8. Profilé en rampe selon au moins l'une des revendications 5 à 7, **caractérisé par le fait qu'**au moins les côtés environ équilatéraux du profilé triangulaire (4) de la tringle en rampe (2) présentent une épaisseur de paroi plus réduite que le profilé triangulaire intérieur environ isocèle (6).

9. Profilé en rampe selon au moins l'une des revendications précédentes, **caractérisé par le fait que** la paroi du fond (12) de la chambre de commutation (7) est réalisée plus épaisse que ses autres zones de paroi.

10. Profilé en rampe selon la revendication 9, **caractérisé par le fait que** le fond (12) de la chambre de commutation (7) représente simultanément le côté court du profilé triangulaire environ isocèle (4) et se confond de part et d'autre avec des brides (3.1, 3.2) qui sont respectivement adjacentes, par l'intermédiaire d'un segment de raccordement de préférence à angle aigu (13.1, 13.2), à la chambre de commutation (7).

11. Profilé en rampe selon la revendication 10, **caractérisé par le fait que** les segments de raccordement à angle aigu (13.1, 13.2) se confondent par leur sommet avec les parois latérales du profilé triangulaire (4) de la tringle en rampe (2).

12. Profilé en rampe selon la revendication 10 ou 11, **caractérisé par le fait que** les brides (3.1, 3.2) s'étendent, à l'état avant le montage du profilé en rampe (1 ou 25), environ à angle droit par rapport à l'extension principale de la tringle en rampe (2).

13. Profilé en rampe selon au moins l'une des revendications 10 à 12, **caractérisé par le fait que** les brides (3.1, 3.2) présentent, à leurs extrémités libres, en particulier des rainures à contre-dépouille (14.1, 14.2 ; 15.1, 15.2) destinées à l'encliquetage dans un rail profilé (16).

14. Profilé en rampe selon au moins l'une des revendications 9 à 13, **caractérisé par le fait que** du fond (12) de la chambre de commutation (2) partent des entretoises (21.1, 21.2) ou saillies dont la disposition est choisie de sorte qu'en cas de modification de leur position réciproque (31, 32) la section nominale de la chambre de commutation (7) soit variable en grandeur par effet de levier.

15. Profilé en rampe selon la revendication 14, **caractérisé par le fait que** les entretoises (21.1, 21.2) ou saillies sont disposées étalées.

16. Profilé en rampe selon la revendication 15, **caractérisé par le fait que** les entretoises (21.1, 21.2) ou saillies présentent, du côté de l'extrémité, des épaississements, tels qu'un pied (22.1, 22.2), par lesquels elles sont encliquetables sous tension dans des évidements (23.1, 23.2) d'un rail de retenue (24).

17. Profilé en rampe selon au moins l'une des revendications 1 à 16, **caractérisé par le fait que** le dispositif de contact d'arbre de pression (27) et la tringle de commutation (8) sont, pour l'évaluation commune (28) de leurs signaux provoqués par des forces de pression extérieures, connectés en parallèle.

18. Procédé de montage d'un profilé en rampe selon au moins l'une des revendications 1 à 17, **caractérisé par le fait que** la tringle de commutation (8) est tout d'abord introduite dans la chambre de commutation (7) ou y est déjà placée et qu'ensuite la bride droite (3.1) est pivotée d'environ 90° dans le sens des aiguilles d'une montre et la bride gauche (3.2) est pivotée d'environ 90° dans le sens contraire aux aiguilles d'une montre, jusqu'à ce que les brides (3.1, 3.2) se trouvent parallèles à l'axe d'extension principale de la tringle en rampe (2), les brides (3.1, 3.2) étant en même temps connectées par leurs extrémités libres au rail profilé (16) et ce de sorte qu'elles viennent s'encliqueter par leurs rainures à contre-dépouille du côté de l'extrémité (14.1, 14.2 ; 15.1, 15.2) dans des saillies (17.1, 17.2; 18.1, 18.2) réalisées de manière complémentaire en conséquence du rail profilé (16).

19. Procédé de montage d'un profilé en rampe selon au moins l'une des revendications 1 à 9 et 14 à 16, **caractérisé par le fait que** la tringle de commutation (8) est tout d'abord introduite dans la chambre de commutation (2) et qu'ensuite les entretoises (21.1, 21.2) ou saillies sont pressées l'une contre l'autre (31.1, 31.2) de sorte qu'elles viennent s'encliqueter par leurs extrémités libres épaissies ou à angle (21.1, 21.2), après un trajet de détente, dans le rail de retenue (24) qui présente des évidements (23.1, 23.2) réalisés en correspondance avec les extrémités libres épaissies ou à angle (21.1, 21.2) des entretoises (21.1, 21.2) ou saillies.

20. Procédé de montage d'un profilé en rampe selon les revendications 1 à 17, **caractérisé par le fait que** la tringle de commutation (8) et le dispositif de contact d'arbre de pression (27) sont tout d'abord introduits dans la chambre de commutation (7) et qu'ensuite la bride droite (3.1) est pivotée d'environ 90° dans le sens des aiguilles d'une montre et la bride gauche (3.2) est pivotée d'environ 90° dans le sens contraire aux aiguilles d'une montre, jusqu'à ce que les brides (3.1, 3.2) se trouvent parallèles à l'axe d'extension principale de la tringle en rampe (2), les brides (3.1, 3.2) étant en même temps connectées par leurs extrémités libres au rail profilé (16) et ce de sorte qu'elles viennent s'encliqueter par leurs rainures à contre-dépouille du côté de l'extrémité (14.1, 14.2 ; 15.1, 15.2) dans des saillies (17.1, 17.2 ; 18.1, 18.2) réalisées de manière complémentaire en conséquence du rail profilé (16).

21. Procédé de montage d'un profilé en rampe selon les revendications 1 à 17, **caractérisé par le fait que** la tringle de commutation (26) et le dispositif de contact d'arbre de pression (27) sont introduits dans la chambre de commutation (7) et qu'ensuite les entretoises (21.1, 21.2) ou saillies sont pressées l'une contre l'autre (31.1, 31.2) de sorte qu'elles viennent s'encliqueter par leurs extrémités libres épaissies ou à angle (21.1, 21.2), après un trajet de détente déterminé, dans le rail de retenue (24) qui présente des évidements (23.1, 23.2) réalisés en correspondance avec les extrémités libres épaissies ou à angle (21.1, 21.2) des entretoises (21.1, 21.2) ou saillies.
